# EUROPÄISCHE PATENTSCHRIFT

(11) **EP 0 552 455 B1**
(45) Veröffentlichungstag und Bekanntmachung des Hinweises auf die Patenterteilung: **15.11.1995**
(21) Anmeldenummer: 92121032.4
(22) Anmeldetag: 10.12.1992
(51) Int. Cl.: B21F 27/20

(54) **Maschine zur kontinuierlichen Herstellung von Bewehrungskörben mit Zick-Zack-Längsdrähten**
Machine for the continuous production of reinforcing cages with zig-zag longitudinal wires
Machine pour la fabrication en continu des cages d'armature avec des fils longidunaux à zig-zag

(30) Priorität: 24.01.1992 DE 4201872
(43) Veröffentlichungstag der Anmeldung: 28.07.1993
(73) Patentinhaber: ED. ZÜBLIN AG, D-70567 Stuttgart (DE)
(72) Erfinder: Volmari, Wolfgang, W-7562 Gernsbach (DE); Kaindl, Claus-D., W-7570 Baden-Baden (DE)

(56) Entgegenhaltungen:
- DE-A- 2 304 648
- FR-A- 2 331 393

## Beschreibung

Die Erfindung betrifft eine Maschine zur kontinuierlichen Herstellung von Bewehrungskörben für Stahlbetonrohre mit Einrichtungen zum Zuführen der Längsdrähte und des Wendeldrahtes der Bewehrungskörbe und mit einer umlaufenden Schweißeinrichtung zum Verschweißen des Wendeldrahtes mit den Längsdrähten.

Maschinen zur Herstellung von Bewehrungskörben für Stahlbetonrohre sind beispielsweise aus der DE 26 31 450 B1 und der DE 23 04 648 B2 bekannt. Nach der gattungsbildenden DE 26 31 450 B1 wird ein kontinuierlich zugeführter Draht wendelförmig mittels einer Wickelvorrichtung auf die ebenfalls kontinuierlich vorgeschobenen Längsdrähte aufgebracht und die Drähte an den Verbindungspunkten verschweißt. Bei allen bisher in der Praxis bekannten Schweißmaschinen für Bewehrungskörbe werden gerade Längsdrähte zugeführt und verarbeitet.
In der DE 23 04 648 B2 wird ebenfalls eine Bewehrungskorbschweißmaschine beschrieben. Bei der Herstellung des Bewehrungskorbes wird dabei ein Wendeldraht verschweißt, der zuvor mit einer Biegeeinrichtung ein Wellenprofil erhalten hat. Dadurch wird es möglich, den Bewehrungskorb für eine Muffe aufzuweiten.

Eine spezielle Aufgabe stellt die Herstellung von Bewehrungskörben für Fußrohre nach DIN 4032 Form KF und KFW dar. Die unterschiedlichen Betonmassen innerhalb des Umfangs eines Fußrohres neigen bei der Entschalung zu unterschiedlichen Setzungen am Umfang des Rohres. Als Folge davon härten die Rohre mit Verformungen und Sohlenwölbungen aus. Eine Anpassung der Steifigkeit der Bewehrung an die speziellen Erfordernisse eines Fußrohres verhindert die Verformung und unterschiedliche Setzungen am Umfang des Rohres. Als Lösung bietet sich die Verwendung von Zick-Zack-Längsdrähten an, mit deren Hilfe es möglich ist, die Steifigkeit des Bewehrungskorbes in axialer Richtung an jeder Stelle des Umfanges unterschiedlich auszubilden. Bisher wurden entweder Bewehrungskörbe mit einer solchen Spezialbewehrung manuell hergestellt, d.h. zuerst wird die Wendel gewickelt, und dann werden die Zick-Zack-Drähte einzeln aufgeschweißt, oder nach FR-A 2 331 393 maschinell hergestellt. FR-A 2 331 393 zeigt eine Maschine mit einer Biegeeinheit, die der Schweißmaschine vorgeschaltet ist. Allerdings wird der Draht in diesem Verfahren durch einen Motor in der Biegeinrichtung selbst transportiert, so daß der Vorschub nicht mit dem eigentlichen Schweißvorgang der Längsdrahtes mit dem Wendeldraht des Bewehrungskorbes synchron läuft. Zudem werden nur Zick-Zack-Drähte mit einer festen Amplitude, keine geraden Längsdrähte der Schweißmaschine zugeführt. Die Schweißmaschine bewirkt die Verbindung der Längs- und Wendeldrähte durch einen Verschweißung mit Zangenelektroden, also in einem quasikontinuierlichem Verfahren.

Die im Patentanspruch 1 angegebene Erfindung ermöglicht das kontinuierliche, maschinelle Herstellen von Bewehrungskörben, deren Steifigkeit durch den Einsatz von Zick-Zack-Längsdrähten den Erfordernissen der Rohrherstellung angepasst wird. Die Anpassung der Steifigkeit kann noch gesteigert werden bei gleichzeitiger Verarbeitung von geraden Längsdrähten. Zudem wird der Längsdraht durch den Drahttransport der Schweißmaschine direkt in die Maschine gezogen. Die Biegeeinrichtung selbst wird über eine Welle und ein Getriebe angetrieben, was eine synchrone Zufuhr des Längsdrahtes bewirkt. Die maschinelle Herstellung hat dabei den schwerwiegenden Vorteil, daß die Bewehrungskörbe automatisch und bei Bedarf für jede Anforderung variabel geschweißt werden können. Damit erreicht man hohe Produktionsraten und eine sehr große Flexibilität in der Produktion.

Spezielle Ausbildungen der erfindungsgemäßen Maschine sind in den Unteransprüchen 2 bis 5 angegeben.
Nachfolgend ist ein Ausführungsbeispiel der Erfindung anhand der schematischen Zeichnung beschrieben. Es zeigen:
- Fig. 1: den prinzipieller Aufbau der Schweißmaschine mit Biegeeinrichtung,
- Fig. 2: die Vorderansicht der Biegeeinrichtung,
- Fig. 3: die Draufsicht der Biegeeinrichtung und
- Fig. 4: einen Bewehrungskorb mit geraden und zick-zack-förmigen Längsdrähten.

Ein Maschinenrahmen 40 ist gemäß Fig. 1 über ein Gegenlager 44 fest mit dem Fundament verbunden. Auf einer Planscheibe dreht sich ein Wendeldrahtsupport 42 mit einem Schweißkopf 45 um zugeführte Längsdrähte. An den Kontaktpunkten zwischen den Längsdrähten und dem Wendeldraht erfolgtjeweils eine Verschweißung. Die Längsdrähte laufen über Führungsrohre 53 und 52 in die Schweißmaschine, wobei die Längsdrähte sowohl zick-zack-förmig gebogen, als auch gerade sein können. Die Drähte werden von einem Haspelständer 48 abgezogen und einer Biegeeinrichtung 47 zugeführt, von der sie über eine Längsdrahttransporteinrichtung 41 in die Schweißmaschine laufen.

In einem gemeinsamen Rahmen 1 der Biegeeinrichtung 47 sind zwei gegenläufig rotierende Wellen 2 und 11 senkrecht angeordnet, die in Flanschlagern 32 gelagert sind. Auf beiden Wellen 2,11 sitzen jeweils, z.B. sechs Formräder 8 bzw 9, von denen je zwei Stück zu einer Einheit zusammengefaßt sind und die mit Distanzbuchsen 15, 16, 17, 18 und 20 und einer Scheibe 23 in ihrer Anordnung fixiert sind. Der Antrieb der Welle 2 erfolgt über eine mit der Längsdrahttransporteinrichtung 41 synchron laufende Kardan-Gelenkwelle 31 und ein nachgeschaltetes Getriebe 30, das an einer auf den Rahmen 1 geschweißten Grundplatte 3 befestigt ist. Die Kraftübertragung erfolgt über eine Kupplung 25, die mit der Kardan-Gelenkwelle 31 verschraubt ist und die Verbindung zwischen der Welle 31 und dem Getriebe 30 ermöglicht. Durch zwei Zahnradpaare 10 wird die Welle 11 gegenläufig zur Welle 2 angetrieben. Mit der Längsdrahttransporteinrichtung 41 werden verformte Längsdrähte mit einer der Biegeeinrichtung 47 angepaßten Transportgeschwindigkeit durch Trichter 12 und 13 gezogen. Die sternförmig ineinander greifenden Formräder 8 und 9 verformen jeweils einen geraden Längsdraht in eine Zick-Zack-Form und schieben ihn gleichzeitig in Richtung Längsdrahttransporteinrichtung 41. Diese Vorschubbewegung erfolgt synchron mit dem eigentlichen Längsdrahttransport bzw. ist stufenlos unabhängig von der Drahttransportgeschwindigkeit einstellbar. Dadurch ist es möglich das bereits geformte Zick-Zack-Profil noch zu verändern. Die Ausbildung des Zick-Zack-Profils ist auch möglich ohne eigenen Antrieb der Formräder 8 und 9, wobei dann der von der Längsdrahttransporeinrichtung 41 durchgezogene Draht jeweils die Formräder mitdreht. Durch Schwenken einer in Lagern 33 befestigten Aufnahme 4 für die Formradeinheit mit den Formrädern 9 relativ zur Aufnahme 5 der Formradeinheit 8 kann der Mittenabstand der Formräder 8 und 9 verändert werden. Dadurch ist eine mehr oder weniger starke Ausbildung des Zick-Zack-Profils möglich. Weitere Varianten im Profil der Längsdrähte können durch Austausch der Formräder ausgebildet werden.
Durch zusätzliche Zahnradzwischenräder, angeordnet als Erweiterung der Zahnradeinheit 10, kann der Mittenabstand der Formräder 8 und 9 beliebig verändert werden. Zur Befestigung der Lager 33, der Aufnahme 45 von Führungsbuchsen 29 für gerade Längsdrähte und den Trichter 12, 13 dienen in den Rahmen 1 geschweißte Grundplatten 6, 7.

## Patentansprüche

1. Maschine zur kontinuierlichen Herstellung von Bewehrungskörben für Stahlbetonrohre durch Verschweißen eines umlaufenden Wendeldrahtes mit kontinuierlich zugeführten Längsdrahten bestehend aus einer Einrichtung (41) zum Zuführen der Längsdrähte, einer senkrecht stehenden Planscheibe, auf der ein Wendeldrahtsupport (42) mit dem Wendeldraht um die Längsdrähte des Bewehrungskorbes drehbar gelagert ist und einer ebenfalls um die Längsdrähte umlaufenden Schweißeinrichtung (45) mit einer Rollenelektrode zum Verschweißen der Drähte,
dadurch gekennzeichnet,
daß in der Zuführung für die Längsdrähte eine Biegeeinrichtung (47) zur Erzeugung eines Zick-Zack-Profils angeordnet ist, die über eine Kardanwelle (31) und ein Getriebe (30) an die Zuführungseinheit (41) angekoppelt ist.

2. Bewehrungskorbschweißmaschine nach Anspruch 1, dadurch gekennzeichnet, daß die Biegeeinrichtung (47) aus zwei sich gegenläufig drehenden, senkrecht stehenden Wellen (2) bzw. (11) mit aufgesetzten Formrädern (8) bzw. (9) besteht.

3. Bewehrungskorbschweißmaschine nach Anspruch 1 und 2, dadurch gekennzeichnet, daß gleichzeitig mehrere Längsdrähte über jeweils ein Paar der Formräder (8) bzw. (9) gebogen und der Bewehrungskorbschweißmaschine zugeführt werden können.

4. Bewehrungskorbschweißmaschine nach den Ansprüchen 1 bis 3, dadurch gekennzeichnet, daß die Amplitude der Verformung der Längsdrähte durch Veränderung des Abstands der Formradpaare (8, 9) zueinander dadurch eingestellt ist, daß die Aufnahmeplatte (4) des Formrades (9) relativ zur Aufnahmeplatte (5) des Formrades (8) schwenkbar ist.

5. Bewehrungskorbschweißmaschine nach einem der Ansprüche 1 bis 4 mit der Möglichkeit, gleichzeitig mit den Zick-Zack-Längsdrähten auch gerade Längsdrähte zu einem Bewehrungskorb zu verarbeiten, dadurch gekennzeichnet, daß die Biegeeinrichtung der Maschine Führungsbuchsen (29) für die geraden Längsdrähte aufweist.

## Claims

1. Machine used for the continuous production of reinforcing cages for reinforced concrete pipes by welding a revolving helical wire to continuously fed longitudinal wires. Machine comprises a device (41) for feeding the longitudinal wires, a vertical surface plate on which a helical wire support (42) holding the helical wire is supported and can be rotated around the longitudinal wires of the reinforcing cage, and a welding device (45) with integrated electrode roller also revolving around the longitudinal wires and used to weld the wires. Distinguishing features: A bending device (47) to produce a zig-zag shape is incorporated for the longitudinal wires. This device is coupled to the feed unit (41) by a cardan shaft (31) and transmission unit (30).

2. Reinforcing cage welding machine as claimed in claim 1
Distinguishing features: The bending device (47) comprises two vertical shafts (2) and (11) running in opposing directions with attached shaping wheels (8) and (9).

3. Reinforcing cage welding machine as claimed in claims 1 and 2
Distinguishing features: Several individual longitudinal wires can be simultaneously bent by a separate pair of shaping wheels (8) and (9) and fed to the reinforcing cage welding machine.

4. Reinforcing cage welding machine as claimed in claims 1 to 3
Distinguishing features: The amplitude by which the longitudinal wires are shaped can be adjusted by altering the distance between the pairs of shaping wheels (8, 9). This is possible since the seat plate (4) of the forming wheel (9) can be swivelled relative to the seat plate (5) of the forming wheel (8).

5. Reinforcing cage welding machine as claimed in one of the claims 1 to 4, with the possibility of including both straight longitudinal wires and zig-zag longitudinal wires together in a reinforcing cage.
Distinguishing features: The bending device of the machine has guide bushes (29) for the straight longitudinal wires.

## Revendications

1. Machine de fabrication continue de cages d'armature pour tuyaux en béton armé, par soudage d'un fil spiralé tournant, sur des fils longitudinaux amenés en continu, composée d'un dispositif (41) d'amenage des fils longitudinaux, d'un plateau vertical, sur lequel peut tourner un support de fil spiralé (42) autour des fils longitudinaux de la cage d'armature, et avec un dispositif de soudage (45) tournant également autour des fils longitudinaux, avec une molette pour le soudage des fils, caractérisée en ce que
un dispositif de cintrage (47) est prévu pour conférer aux fils longitudinaux un profil en zigzag et est couplé à l'unité d'amenage (41) par l'intermédiaire d'un arbre à cardan (31) et d'un engrenage (30).

2. Machine de soudage de cages d'armature selon la revendication 1, caractérisée en ce que le dispositif de cintrage (47) se compose de deux arbres (2) ou (11) verticaux et tournant en sens inverse, portant des roues moulées rapportées (8) ou (9).

3. Machine de soudage de cages d' armature selon les revendications 1 et 2, caractérisée en ce que, en même temps, plusieurs fils longitudinaux sont cintrés chacun sur une paire de roues moulées (8) ou (9) et peuvent être amenés à la machine à souder les cages d'armature.

4. Machine de soudage de cages d'armature selon les revendications 1 à 3, caractérisée en ce que l'amptitude de la déformation des fils longitudinaux est réglée par variation de la distance entre les paires de roues moulées (8, 9), variation rendue possible par le pivotement de la plaque de logement (4) de la roue moulée (9) par rapport à la plaque de logement (5) de la roue moulée (8).

5. Machine de soudage de cages d'armature selon l'une des revendication 1 à 4, avec la possibilité de travallier en même temps que les fils longitudinaux en zigzag, des fils longitudinaux droits afin d'obtenir une cage d'armature, caractérisée en ce que le dispositif de cintrage de la machine présente des douilles de guidage (29) pour les fils longitudinaux droits.
